# EUROPÄISCHE PATENTSCHRIFT

(11) **EP 1 163 979 B1**
(45) Veröffentlichungstag und Bekanntmachung des Hinweises auf die Patenterteilung: **15.11.2006**
(21) Anmeldenummer: 00112559.0
(22) Anmeldetag: 14.06.2000
(51) Int. Cl.: B25B 7/12, F15B 15/14, F15B 11/036

(54) **Pneumatische Präzisions-Zange**
Pneumatically operated precision pliers
Pince de précision pneumatique

(43) Veröffentlichungstag der Anmeldung: 19.12.2001
(73) Patentinhaber: Hans Oetiker AG Maschinen- und Apparatefabrik, 8812 Horgen (CH)
(72) Erfinder: Winterhalter, Peter, 73614 Schorndorf (DE); Meier, Ulrich, 8820 Wädenswil (CH)
(74) Vertreter: Strehl Schübel-Hopf & Partner

(56) Entgegenhaltungen:
- EP-A- 0 135 386
- EP-A- 0 997 647
- DE-B- 1 060 335
- DE-U- 8 900 250
- DE-U- 9 111 366
- DE-U- 29 621 818
- DE-U- 29 913 762
- FR-A- 2 679 607
- US-A- 4 296 677
- US-A- 4 770 085
- US-A- 5 904 440

## Beschreibung

Die vorliegende Erfindung betrifft eine Vorrichtung zum pneumatischen Betätigen eines Werkzeugs gemäß dem Oberbegriff nach Anspruch 1 sowie eine pneumatische Zange.

Pneumatische Zangen zum Verpressen und Festklemmen von Klemmringen, Bolzen, Kabelschuhen, Briden etc. sind bekannt. Insbesondere bekannt sind pneumatische Zangen in der Automobilindustrie, wo diese Zangen für das Festklemmen von Klemmringen bei der Montage von Schläuchen, Faltbälgen etc. an Stutzen, Gelenkwellen und dergleichen verwendet werden.

Aus DE 37 42 782 A ist eine Druckmittelzange für Federbandschellen-bekannt, mit einem ventilgesteuerten Druckmittelanschluss und einem keilförmigen Vorschubglied.

In DE 89 00 250 U wird eine ähnliche Druckmittelzange beschrieben, in welcher mehrere in Serie hintereinander angeordnete Antriebskolben für die Erhöhung der Schubkraft vorgesehen sind, wobei die Kolbenstange jedes einzelnen Kolbens in einer Zylinderwandung geführt ist. Ebenfalls mehrere in Reihe angeordnete Druckkolben aufweisende Druckmittelzangen sind in DE 195 19 543 A und DE 295 09 976 U beschrieben.

Das Prinzip der Krafterhöhung durch mehrere in Reihe angeordnete Kolben zum Erzeugen einer translatorischen Schubkraft ist seit langem bekannt, so aus DE 91 11 366 U. Die in dieser Druckschrift offenbarte Vorrichtung entspricht dem Oberbegriff des Anspruchs 1. Die Umwandlung der translatorischen Kraft, insbesondere bei pneumatischen Zangen, in eine bogenförmige Kraft geschieht im Zangenkopf mittels eines Vorschubwerkzeugs, wie eines Keils. Die Presskraft an den Zangenbacken ist u.a. von der Schubkraft des Vorschubwerkzeugs abhängig.

Die aus dem Stand der Technik bekannten Konzepte weisen starke Streuungen der Presskräfte auf, behalten in der Regel ihre Presskraft bei gleichem Druck nicht aufrecht und verlieren ihre Presskraft über die Lebensdauer. Ein weiterer Nachteil liegt darin, dass die bekannten Verpresszangen nicht wartungsfrei sind.

Es ist daher eine Aufgabe der vorliegenden Erfindung, ein pneumatisch betriebenes Werkzeug zu schaffen, bei dem die translatorische Schubkraft bei gleichem pneumatischem Druck konstant bleibt.

Erfindungsgemäß wird diese Aufgabe mittels der in Anspruch 1 angegebenen Vorrichtung gelöst.

Vorteilhafte Weiterbildungen der Erfindung ergeben sich aus den Unteransprüchen.

Kolbenführungsbänder vermeiden das Berühren des Kolbens bzw. des Kolbenbodens oder -tellers am Zylinder und tragen damit zur Leichtlaufeigenschaft des Kolbens bei. Letztlich tragen diese Maßnahmen zur Wartungsfreiheit der erfindungsgemäßen Vorrichtung bei.

Der große Vorteil der erfindungsgemäßen Vorrichtung liegt darin, dass die translatorische Schubkraft bei gleichem pneumatischem Druck konstant bleibt. Damit ergeben sich auch konstante Presskräfte bei baugleichen Zangen und gleichem pneumatischem Druck. Schlussendlich bleiben die Presskräfte über die gesamte Lebensdauer der Vorrichtung konstant.

Die in Anspruch 3 angegebene Lippendichtung weist geringe Haftreibung und niedrige dynamische Reibung auf.

Durch die auswechselbare Verbindung zwischen Werkzeugkopf und Betätigungsvorrichtung nach Anspruch 8 wird die Vorrichtung für die Betätigung von pneumatischen Werkzeugen universell verwendbar. Mit anderen Worten ist die vorliegende Erfindung nicht auf Klemmwerkzeuge beschränkt, sondern kann für andere Werkzeuge verwendet werden, die durch pneumatisch betriebene und mittels translatorischer Schubkraft betätigbare Vorschubglieder betätigt werden.

Die Erfindung wird nun nachfolgend beispielsweise und unter Bezug auf die beigefügten Figuren näher erläutert. Dabei zeigen:
- Fig. 1: im Längsschnitt, eine erfindungsgemäss ausgebildete pneumatische Zange, und
- Fig. 2: in Vergrösserung, einen Ausschnitt der Darstellung von Fig. 1.

Fig. 1 zeigt im Längsschnitt eine pneumatisch betätigbare und mittels Druck antreibbare Zange 1 für das Verbauen von Rohrschellen, Schlauchbriden, Klemmringen etc. In einem Zylinder 3 sind mehrere in Serie bzw. in Reihe hintereinander angeordnete Kolben 5 angeordnet. Der Vorteil dieser in Reihe angeordneter Kolben liegt in einer Kraftsteigerung, indem die erzeugbare translatorische Kraft wesentlich höher ist als bei Verwendung nur eines einzigen Kolbens. Ein Grund dafür liegt in der Vergrösserung der Kolbenfläche.

Am hinteren Ende der handbetätigbaren pneumatischen Zange ist ein Anschluss 8 vorgesehen für das Anschliessen der Zange an ein Druckmittel, wie beispielsweise an Pressluft, wobei die Druckmittelzufuhr mittels eines Ventilhebels 7 für die Betätigung eines Ventils 9 geöffnet bzw. entlüftet werden kann. Die einzelnen Kolben 5 weisen einen Durchgang 10 durch die Kolbenstangen 6 auf, für das Hindurchtreten des Druckmittels. Im Bereich des frontseitigen Endes der Kolbenstangen 6 sind radial nach aussen gerichtet Austrittsöffnungen 11 vorgesehen, für das Austreten der Druckluft und für die Betätigung des in Richtung Zangenwerkzeug nächsten Kolbens 5. Durch die Druckluft wird der nächstfolgende Kolben 6 vorwärts getrieben, und der Durchtritt der Druckluft durch den Durchgang der nächstfolgenden Kolbenstange wiederholt sich in analoger Art und Weise.

Für ein verkantsicheres Führen der Kolbenstange sind in den Folgekolben 5,34 Zentrierbohrungen 28 vorhanden, die mittels eines O-Ringes 25 abgedichtet sind. Die Zylinderdeckel 13, welche mittels Sicherungsringen 14 fest positioniert sind, dienen der fluidischen Trennung der einzelnen Kolben und sind mit einem Dicht-Abstreifring 24 abgedichtet, so dass jeder Kolben mit seinem dazugehörigen Zylinderdeckel 13 eine fluidische Einheit darstellt.

In Zangenwerkzeugrichtung am den vordersten Kolben 5 folgt der sogenannte Keilkolben 34, an dessen Frontseite ein keilförmiges Vorschubglied 35 angeordnet ist, zum Betätigen des Zangenkopfes 38. Durch den mittels des Druckmittels, wie beispielsweise der Pressluft, vorwärts getriebenen Keil 35 werden die beiden beispielsweise im Bolzen 39 gelagerten Zangenbacken 36 im hinteren Bereich auseinandergetrieben, indem sich die Keilfläche zwischen zwei Rollen 40 schiebt. Gleichzeitig werden die beiden Zangenbacken 36 frontseitig in Schliessrichtung zusammengetrieben, beispielsweise für das Festklemmen einer Klemmbride bzw. für das Verpressen von Ohrklemmen oder dergleichen durch Betätigen von Zangen 42.

Der Zangenkopf 38 ist vorzugsweise mittels einer Überwurfmutter 43 auswechselbar mit dem Zylinder 3 verbunden. Zusätzlich sind die Zangenbacken 36 seitlich mittels Abdeckblechen 46 gegen Berühren (Unfallschutz) bzw. Verschmutzung geschützt.

Anhand von einem Ausschnitt aus Fig. 1 soll nun im Längsschnitt von Fig. 2 auf die erfindungswesentlichen Merkmale eingegangen werden. So weist der Kolben 5 in Richtung Zylinderrohrwandung 3 eine Kolbendichtung 22 sowie ein Kolbenführungsband 23 auf. Bei der Kolbendichtung 22 handelt es sich vorzugsweise um eine sogenannte Lippendichtung. Insbesondere die Verwendung von Lippendichtungen ergibt geringe Haftreibung sowie niedere dynamische Reibung. Das Kolbenführungsband 23 vermeidet das Berühren des Kolbens am Zylinderrohr und trägt damit zur Leichtlaufeigenschaft der Kolben bei und führt weiter zur Wartungsfreiheit des erfindungsgemäss vorgeschlagenen Zangenwerkzeuges.

Ein weiteres erfinderisches Merkmal liegt in der Verwendung einer Lippendichtung 24, mittels welcher die Kolbenstange 6 gegenüber dem Zylinderdeckel 13 abgedichtet ist. Weiter erstreckt sich die Kolbenstange 6 bis in den Kolbenboden 12 hinein und weist im Randbereich des Frontendes eine zusätzliche Dichtung 25 auf, wie beispielsweise einen sogenannten O-Rohr. Diese Massnahme führt zur konstanten translatorischen Schubkraft bei gleichem pneumatischen Druck.

Im übrigen sind in Fig. 2 analoge Teile zu Fig. 1 mit denselben Bezugszeichen versehen, womit auf eine Wiederholung der Funktionsweise der erfindungsgemässen Druckmittelvorrichtung verzichtet werden kann.

Bei der in den Fig. 1 und 2 dargestellten pneumatischen Zange handelt es sich selbstverständlich nur um ein Beispiel, welches zur besseren Erläuterung der vorliegenden Erfindung dienen soll. Die Erfindung ist keinesfalls auf eine pneumatische Zange, dargestellt in den Fig. 1 und 2, beschränkt, sondern bezieht sich auf irgendwelche pneumatisch betätigbaren, mittels Druck antreibbaren Werkzeuge, welche ein Druckzylinderrohr mit einem oder mehreren in Reihe angeordneten, pneumatisch betreibbaren, kraftschlüssigen Kolben zur Erzeugung der translatorischen Kraft, wie erfindungsgemäss beschrieben, aufweisen. In den Fig. 1 und 2 wurde insbesondere Wert gelegt auf die Darlegung der erfindungswesentlichen Merkmale, und alle an sich aus dem Stand der Technik bekannten Merkmale, Konstruktionsteile und dergleichen für Vorrichtungen der beschriebenen Art sind entsprechend mit den erfindungswesentlichen Merkmalen in x-beliebiger Art und Weise kombinierbar. Insbesondere soll an dieser Stelle auch nicht auf die weitere Ausgestaltung der erfindungsgemässen Vorrichtung eingegangen werden, wie beispielsweise elektronische Steuerung, das Anbringen von Überwachungssensoren, das automatisierte Betreiben der erfindungsgemässen Vorrichtung, die Materialwahl für die erfindungsgemässe Vorrichtung, sei dies Stahl, Aluminium oder gegebenenfalls partiell die Verwendung von verstärkten Polymerwerkstoffen etc.

Die in den Fig. 1 und 2 dargestellte Vorrichtung kann durch Auswechseln des in Fig. 1 dargestellten Zangenwerkzeuges als ein x-beliebiges anderes mittels Druck betreibbares Werkzeug verwendet werden, wie beispielsweise als Bohrwerkzeug, Stanzwerkzeug, Schraubwerkzeug etc.

### Legende zu den Figuren:

- 1: Pneumatische Zange
- 3: Zylinder
- 5: Kolben
- 6: Kolbenstange des Kolbens 5
- 7: Ventilhebel
- 8: Öffnung für Druckmittel
- 9: Ventil
- 10: Durchgangsbohrung im Kolben 5
- 11: Austrittsöffnungen
- 12: Kolbenboden
- 13: Zylinderdeckel
- 14: Sicherungsring
- 22: Kolbendichtung (zwischen Kolben 5 und Zylinder 3)
- 23: Kolbenführungsband (zur Führung)
- 24: Dicht-Abstreifring (Dichtung zwischen Kolbenstange des Kolbens 5 und Zylinderdeckel 13
- 25: Dichtung zwischen Kolbenstange des vorherigen Kolbens zum Folgekolben, z.B. O-Ring
- 28: Zentrierbohrung
- 34: Keilkolben zur Aufnahme des Keils 35
- 35: Keil
- 36: Zangenbacke
- 37: Zangenhalter
- 38: Zangenkopf
- 39: Bolzen
- 40: Rolle
- 42: Zangen
- 43: Überwurfmutter
- 46: Abdeckblech

## Patentansprüche

1. Vorrichtung zum pneumatischen Betätigen eines Werkzeugs (1), insbesondere einer pneumatischen Zange, aufweisend einen Zylinder (3) mit in Reihe angeordneten pneumatisch beaufschlagten Kolben (5, 34) zur Erzeugung einer translatorischen Kraft, wobei jeder Kolben (5, 34) mittels eines Kolbenführungsbandes (23) gegenüber der Zylinderinnenwand abgestützt ist und eine in einem zugehörigen Zylinderdeckel (13) gegenüber dem folgenden Kolben (5, 34) abdichtete und geführte Kolbenstange (6) aufweist, sowie einem mit dem letzten Kolben (34) wirkverbundenes Bauteil (35) zur Betätigung des Werkzeugs,
**dadurch gekennzeichnet, dass** im Randbereich der Frontfläche jeder Kolbenstange (6) eine Dichtung (25) gegen den folgenden Kolben (5, 34) gerichtet angeordnet ist.

2. Vorrichtung nach Anspruch 1, wobei jede Kolbenstange (6) in den folgenden Kolben (5, 34) hineinragend ausgebildet ist.

3. Vorrichtung nach Anspruch 1 oder 2, wobei die Abdichtung der Kolbenstange (6) gegenüber dem zugehörigen Zylinderdeckel (13) durch eine Lippendichtung (24) erfolgt.

4. Vorrichtung nach Anspruch 1 oder 2, wobei die Abdichtung der Kolbenstange (6) gegenüber dem zugehörigen Zylinderdeckel (13) durch einen Dichtabstreifring (24) erfolgt.

5. Vorrichtung nach Anspruch 3, wobei die Dichtung (25) zwischen der Frontfläche der Kolbenstange (6) und dem folgenden Kolben (5, 34) ein O-Ring ist.

6. Vorrichtung nach einem der vorhergehenden Ansprüche, wobei das Bauteil (35) zur Betätigung des Werkzeugs einen Keil zur Übertragung der translatorischen Kraft auf zwei an den Keilflächen gleitende zangen- oder backenartige Organe aufweist.

7. Vorrichtung nach Anspruch 6, wobei das Bauteil (35) zur Betätigung des Werkzeugs in den letzten Kolben (34) eingeschraubt und in einem Zangenhalter (37) geführt ist.

8. Vorrichtung nach einem der vorhergehenden Ansprüche, wobei der Werkzeugkopf (38) auswechselbar mit dem Zylinder (3) verbunden ist.

9. Pneumatische Zange zum Anordnen und Verpressen von Klemmringen, Briden, Schlauchklemmen, Schlauchschellen, Ohrklemmen, mit einer Betätigungsvorrichtung nach einem der Ansprüche 1 bis 8.

## Claims

1. A device for pneumatically operating a tool (8), specifically pneumatic pliers, comprising a cylinder (3) having pneumatically actuated pistons (5, 34) arranged in series for generating a translatory force, each piston bearing against the cylinder wall via a piston guide band (23) and having a piston rod (6) guided and sealed with respect to the following piston (5, 34) in an appertaining cylinder cover (13), and a structural part (35) functionally connected to the last piston (34) for operating the tool,
**characterised in that** a seal (25) facing the following piston (5, 34) is disposed in the peripheral portion of the front face of each piston rod (6).

2. The device of claim 1, wherein each piston rod (6) is formed so as to extend into the following piston (5, 34).

3. The device of claim 1 or 2, wherein the seal of the piston rod (6) with respect to the appertaining cylinder cover (13) is a lip seal (24).

4. The device of claim 1 or 2, wherein the seal of the piston rod (6) with respect to the appertaining cylinder cover (13) is a sealing wiper ring (24).

5. The device of claim 3, wherein the seal (25) between the front face of the piston rod (6) and the following piston (5, 34) is an O-ring.

6. The device of any preceding claim, wherein the structural part (35) for operating the tool includes a wedge for transmitting the translatory force to a pair of pliers or jaw type members riding on the wedge faces.

7. The device of claim 6, wherein the structural part (35) for operating the tool is screwed into said last piston (5, 34) and is guided within a pliers holder (37).

8. The device of any preceding claim, wherein the tool head (38) is replaceably connected to the cylinder (3).

9. Pneumatic pliers for fitting and pressing clamp rings, hose clamps, tube clamps, hose clips, ear clamps, comprising the operating device of any one of claims 1 to 8.

## Revendications

1. Dispositif d'actionnement pneumatique d'un outil (1), en particulier d'une pince pneumatique, comportant un cylindre (3) avec des pistons (5, 34) disposés en série et sollicités pneumatiquement pour produire une force de translation, chaque piston (5, 34) étant soutenu au moyen d'une bande de guidage de piston (23) par rapport à la paroi intérieure du cylindre, et comporte une tige de piston (6) guidée dans un couvercle de cylindre (13) correspondant et étanche par rapport au piston (5, 34) suivant, ainsi qu'un composant (35) relié de manière active au dernier piston (34) pour l'actionnement de l'outil,
**caractérisé en ce que** dans la zone de bordure de la surface frontale de chaque tige de piston (6) est disposée une garniture d'étanchéité (25) orientée vers le piston (5, 34) suivant.

2. Dispositif selon la revendication 1, dans lequel chaque tige de piston (6) est réalisée de manière à pénétrer à l'intérieur du piston (5, 34) suivant.

3. Dispositif selon la revendication 1 ou 2, dans lequel l'étanchéité de la tige de piston (6) par rapport au couvercle de cylindre (13) correspondant est assurée par une garniture d'étanchéité à lèvres (24).

4. Dispositif selon la revendication 1 ou 2, dans lequel l'étanchéité de la tige de piston (6) par rapport au couvercle de cylindre (13) correspondant est assurée par une bague d'étanchéité (24).

5. Dispositif selon la revendication 3, dans lequel la garniture d'étanchéité (25) entre la surface frontale de la tige de piston (6) et le piston (5, 34) suivant est un joint torique.

6. Dispositif selon l'une des revendications précédentes, dans lequel le composant (35) comporte, pour l'actionnement de l'outil, un coin de transmission de la force de translation à deux organes de type pince ou mâchoire glissant sur les surfaces du coin.

7. Dispositif selon la revendication 6, dans lequel le composant (35) pour l'actionnement de l'outil est vissé à l'intérieur du dernier piston (34) et guidé dans un porte-pince (37).

8. Dispositif selon l'une des revendications précédentes, dans lequel la tête (38) de l'outil est reliée de manière échangeable au cylindre (3).

9. Pince pneumatique pour placer et sertir des bagues de serrage, brides, serre-tubes, colliers pour tuyaux, pinces à oeillet, comportant un dispositif d'actionnement selon l'une des revendications 1 à 8.
